# EUROPÄISCHE PATENTSCHRIFT

(11) **EP 2 075 889 B1**
(45) Veröffentlichungstag und Bekanntmachung des Hinweises auf die Patenterteilung: **24.08.2016**
(21) Anmeldenummer: 08021986.8
(22) Anmeldetag: 18.12.2008
(51) Int. Cl.: H01R 13/453, H01R 24/00, H02G 3/14, F16K 3/03, H01R 13/447, H01R 103/00, H01R 24/78

(54) **Elektrisches Installationsgerät**
Electric installation device
Appareil d'installation électrique

(30) Priorität: 29.12.2007 DE 102007063585
(43) Veröffentlichungstag der Anmeldung: 01.07.2009
(73) Patentinhaber: Merten GmbH, 51674 Wiehl (DE)
(72) Erfinder: Plsek, Martin, 765 02 Otrokovice (CZ)

(56) Entgegenhaltungen:
- WO-A1-03/096486
- DE-B3- 10 246 654
- DE-C- 429 630
- DE-U1- 8 708 617
- DE-U1- 29 601 440
- RU-C1- 2 109 192
- US-A- 4 217 019
- US-A- 6 050 834
- US-A1- 2007 049 079
- US-B1- 6 545 218

## Beschreibung

Die Erfindung betrifft ein elektrisches Installationsgerät nach dem Oberbegriff des Patentanspruches 1,

Elektrische Installationsgeräte in Form von Steckdosen werden im Rahmen der Gebäudeinstallationstechnik eingesetzt und in der Regel ortsfest montiert. In Abhängigkeit von dem Einsatzgebiet und ¬zweck werden diese Steckdosen oftmals mit Deckeln versehen, um das Eindringen von Fremdkörpern zu vermeiden und darüber hinaus auch um einen unberechtigten Zugriff zu verhindern.

Aus dem Stand der Technik sind vielfältige Lösungen bekannt, um mit einem Deckel die Öffnung des Steckdosentopfes zu erschließen. Aus der EP 0 786 833 B1 ist es beispielsweise bekannt, gelenkig angeordnete Klappdeckel zu verwenden. Darüber hinaus sind separate Verschlusseinsätze bekannt.

Nachteilig ist bei diesen Lösungen, dass die Deckel sowohl in der Verschlussposition als auch in der Öffnungsposition über die übrigen Bauteile des Installationsgerätes, beispielsweise der Zentralplatte oder dem Rahmen, vorstehen. Allgemein besteht das Bedürfnis eine verschließbare aber möglichst flache Baueinheit zu haben, wobei insbesondere im Wohnbereich zusätzlich optisch ansprechende Lösungen erwünscht sind.

Aus der DE 87 08 617 U1 und aus der WO 03/096486 A1 sind Steckdosen mit einem Kinderschutz bekannt, bei denen Öffnungen für die Steckkontakte von Gerätesteckern durch verschwenkbare oder verschiebbare Elemente verschließbar sind.

US-B1-6545218 offenbart ein Installationsgerät nach dem Oberbegriff des Anspruchs 1.

Die DE 429 630 C zeigt eine Glühlampenfassung, die mit einem Verschluss in Form einer Irisblende verschließbar ist. Aus der US 4 217 019 A ist eine elektrische Steckverbindung bekannt, dessen Kupplung mit einem Verschluss in Form einer Irisblende verschließbar ist.

Die Aufgabe der vorliegenden Erfindung besteht deshalb darin, die vorstehend genannten Nachteile zu beseitigen und ein Installationsgerät zu schaffen, das verschließbar und flachbauend ausgebildet ist.

Gelöst wird diese Aufgabe durch die im Patentanspruch 1 angegebenen Merkmale. Vorteilhafte Ausgestaltungen ergeben sich aus den Unteransprüchen.

Die Erfindung gemäß dem Patentanspruch 1 weist ein Installationsgerät mit einem Verschluss auf, der in ein Frontelement integriert ist und damit flachbauend ausgebildet ist. Im geschlossenen Zustand entsteht eine nahezu flächenbündige Oberfläche zwischen Frontelement und Verschluss. Der Verschluss öffnet und schließt in der Ebene des Frontelementes. Verschlusselemente sind randseitig in dem Frontelement gelagert und geführt und umgeben radial einen mittleren Bereich, vorzugsweise einen Aufnahmeraum in Form eines Steckdosentopfes. Es wird kein zusätzlicher Platz vor oder hinter dem Frontelement benötigt Vielmehr wird der Verschluss durch Optimierung des Raumes und der Bauteilanordnung in die vorhandene Struktur integriert.

Der Verschluss weist mehrere Verschlusselemente auf, die sich in der Ebene des Frontelementes erstrecken und jeweils um ein Festlager bewegbar angeordnet sind. Dabei bewegen sich die Verschlusselemente radial ein- oder auswärts gegenüber dem Mittelpunkt des Frontelementes. Die einzelnen Verschlusselemente sind mechanisch gekoppelt, um einen ordnungsgemäßen Bewegungsablauf der Verschlusselemente beim Öffnen und Schließen des Verschlusses zu gewährleisten. Vorzugsweise sind die Verschlusselemente hierzu in einem sie umgebenden Führungselement geführt, wobei Zapfen der Verschlusselemente in kulissenartigen Nuten des Führungselementes gleiten.

Der Verschluss kann entweder frontseitig direkt durch Handhabungselemente an dem Frontelement bewegt werden oder durch Automatismen, die an einer zentralen Stelle, beispielsweise über ein Getriebe in Verbindung mit dem Führungselement, den Verschluss antreiben. Neben dem manuell zu bedienenden Verschluss existiert eine Ausführung, bei der die Verschlussmechanik mittels eines entsprechend kleinen Elektromotors elektrisch angetrieben wird. Je nach Ausführung lässt sich die Elektrik auf unterschiedliche Weise aktivieren, beispielsweise direkt mittels einer Funktionstaste am Installationsgerät oder fernbedienbar. Denkbar sind hier vor allem drahtlose Funktionalitäten beispielsweise Funk- oder IR-Komponenten. Von Vorteil ist eine sensorische Erfassung sich nähernder Metalle, z. B. der Kontaktstifte eines Gerätesteckers, um hierdurch eine automatische Öffnung des Verschlusses zu bewirken. Darüber hinaus ist auch eine Berechtigungsabfrage möglich, so dass nur mittels spezieller Zugangsparameter, beispielsweise Transpondersignale oder Zahlencodes, eine Öffnung des Verschlusses erfolg Praktischerweise existieren deshalb unterschiedlich ausgestattete Frontelemente, die je nach Anwendungsfall einsetzbar sind.

In einer besonders vorteilhaften Ausführung lassen sich die Frontelemente einschließlich der Verschlusselemente durch entsprechend gestaltete Oberflächen nahtlos an die Oberflächen der Umgebung anpassen und damit integrieren. Denkbar sind auch informative Beschriftungen und Bedruckungen der Verschlusselemente.

Es wird ein universell verwendbares Frontelenent geschaffen, mit dem im Bedarfsfall bestehende Installationsgeräte umgerüstet werden können. Wesentlich ist dabei, dass zur Aufrüstung des Installationggerätes lediglich das gerätespezifische Frontelement ausgetauscht werden muss. Eine Demontage des Gerätesockels bzw. des Tragrahmens ist nicht notwendig. Die vorhandene Geometrie der Gerätesockel kann unverändert genutzt werden, da die Befestigungspunkte und Kontaktpunkte erhalten bleiben.

Weitere Einzelheiten, Merkmale und Vorteile der Erfindung ergeben sich aus nachfolgender Beschreibung eines bevorzugten Ausführungsbeispieles anhand der Zeichnungen.

Es zeigen:
- Figur 1: einen schematischen Aufbau eines Installationsgerätes.
- Figur 2a-f: schematisch den Aufbau eines Frontelementes des Installationsgerätes und einen Öffnungszyklus eines Verschlusses.
- Figur 3: eine perspektivische Ansicht einer Aufputzanordnung mit halb geöffnetem Verschluss und Handhabungselementen.

Gleiche oder gleichwirkende Bauteile sind in der nachfolgenden Beschreibung mit gleichen Bezugszeichen versehen.

Nachfolgend wird der Aufbau und die Funktionsweise des erfindungsgemäßen Installationsgerätes 1 näher beschrieben. Beispielhaft ist dabei ein Installationsgerät 1 in Form einer Steckdose dargestellt, die in einem Installationsgehäuse 2 befestigt ist, welches ortsfest in einer Gebäudewand 3 fixiert ist. Die Steckdose 1 weist einen Gerätesockel 4 auf, den außenseitig ein Tragrahmen 5 umgibt, der die Befestigung der Steckdose 1 in dem Installationsgehäuse 2 ermöglicht Frontseitig ist ein Frontelement 6 befestigt, in dem ein Aufnahmeraum 7 für einen Gerätestecker 8 ausgebildet ist und das je nach Anwendung ein- oder mehrteilig sein kann In dem Gerätesockel 4 sind Anschlussklemmen 9 und damit verbundene metallische Kontaktelemente angeordnet, in die frontseitig Anschlusskontakte 10 des Gerätesteckers 8 gesteckt werden. Des weiteren ist in dem Gerätesockel 4 ein nicht dargestellter Erdungsbügel angeordnet, der zur frontseitigen Kontaktierung eines Erdungskontaktes des Gerätesteckers 8 dient. Eine wandseitig verlegte Versorgungsleitung 11 versorgt die Steckdose 1 mit einer Netzspannung, wobei die einzelnen Leitungen 12 lösbar in den Anschlussklemmen 9 fixiert sind. (Figur 1)

In den Figuren 2a-f ist eine Innenansicht eines Frontelementes 6 dargestellt, so dass die Bauteile eines darin integrierten Verschlusses 13 sichtbar sind. Der Verschluss 13 weist mehrere Verschlusselemente 14 auf, die sich in der Ebene des Frontelementes 6 erstrecken und flügelartig ausgebildet sind. Die Verschlusselemente 14 sind jeweils um ein Festlager 15 bewegbar angeordnet und mechanisch gekoppelt, um einen ordnungsgemäßen Bewegungsablauf beim Öffnen und Schließen des Verschlusses 13 zu gewährleisten. Hierzu sind die Verschlusselemente 14 in einem sie umgebenden Führungselement 16 geführt, wobei Zapfen 17 der Verschlusselemente 14 in kulissenartigen Nuten 18 des Führungselementes 16 gleiten. Das Führungselement 16 ist ringförmig ausgebildet und an einigen Stellen eingebeult. Eine vorgespannte Feder 19 greift an dem Führungselement 16 an, um nach einem ersten Bewegungsimpuls eine nahezu automatische Öffnung oder Schließung des Verschlusses 13 zu ermöglichen bzw. die Öffnungsposition zu sichern.

Anhand der Figuren 2a-f ist ein Öffnungszyklus des Verschlusses 13 zu verfolgen. Im geschlossenen Zustand entsteht eine nahezu flächenbündige Oberfläche zwischen Frontelement 6 und Verschluss 13. Bei der Öffnung bewegen sich die Verschlusselemente 14 geführt durch das Führungselement 16 gleichmäßig radial auswärts gegenüber dem Mittelpunkt des Frontelementes 6 und geben den Steckdosentopf 7 frei, so dass ein Gerätestecker 8 eingeführt werden kann. Den ordnungsgemäßen Bewegungsablauf der Verschlusselemente 14 gewährleistet das umgebende Führungselement 16, wobei die Zapfen 17 der Verschlusselemente 14 in den Nuten 18 gleiten. Im geschlossenen Zustand entsteht eine nahezu flächenbündige Oberfläche zwischen Frontelement 6 und Verschluss 13. Die Verschlusselemente 14 befinden sich vollständig randseitig in dem Frontelement 6 und umgeben radial den Steckdosentopf 7.

In Figur 3 ist ein Ausführungsbeispiel einer Aufputzinstallation dargestellt, wobei hier insbesondere Handhabungselemente 20 sichtbar sind, die eine frontseitige manuelle Bewegung des Verschlusses 13 ermöglichen. Weitere nicht dargestellte Ausführungen ergeben sich insbesondere durch Automatismen, die an einer zentralen Stelle, beispielsweise über ein Getriebe in Verbindung mit dem Führungselement 16, den Verschluss 13 antreiben.

Die vorstehende Beschreibung des Ausführungsbeispieles dient nur zu illustrativen Zwecken und nicht zum Zwecke der Beschränkung der Erfindung.

## Patentansprüche

1. Installationsgerät (1) bestehend aus einem Gerätesockel (4) aus einem an dem Gerätesockel (4) befestigten Tragrahmen (5), und aus einem Frontelement (6) wobei an einer Rückseite des Gerätesockels (4) Leitungen (12) an schließbar sind und wobei an einer Frontseite des Gerätesockels (4) das Frontelement (6) befestigt ist, wobei in das Frontelement (6) ein Verschluss (13) integriert ist, der in der Ebene des Frontelementes (6) bewegbar ist, wobei der Verschluss (13) mehrere Verschlusselemente (14) aufweist, **dadurch gekennzeichnet, dass** die Verschlusselemente radial einen Aufnahmeraum (7) umgeben und jeweils um ein Festlager (15) bewegbar angeordnet sind, wobei die Verschlusselemente (14) einwärts und/oder auswärts gegenüber dem Mittelpunkt des Frontelementes (6) bewegbar sind.

2. Installationsgerät nach einem der vorhergehenden Patentansprüche, **dadurch gekennzeichnet, dass** die Verschlusselemente (14) mechanisch gekoppelt sind.

3. Installationsgerät nach einem der vorhergehenden Patentansprüche, **dadurch gekennzeichnet, dass** die Verschlusselemente (14) in einem umgebenden Führungselement (16) kulissenartig geführt sind.

4. Installationsgerät nach einem der vorhergehenden Patentansprüche, **dadurch gekennzeichnet, dass** der Verschluss (13) manuell mittels an dem Frontelement (6) ausgebildeten Handhabungselementen (20) betätigbar ist.

5. Installationsgerät nach einem der vorhergehenden Patentansprüche, **dadurch gekennzeichnet, dass** die Verschlusselemente (14) an einer zentralen Stelle antreibbar sind.

6. Installationsgerät nach einem der vorhergehenden Patentansprüche, **dadurch gekennzeichnet, dass** der Verschluss (13) durch eine Feder (19) automatisch öffnet und schließt.

7. Installationsgerät nach einem der vorhergehenden Patentansprüche, **dadurch gekennzeichnet, dass** der Verschluss (13) durch einen Elektromotor antreibbar ist.

8. Installationsgerät nach einem der vorhergehenden Patentansprüche, **dadurch gekennzeichnet, dass** der Elektromotor durch Knopf oder per Fernauslösung aktivierbar ist.

9. Installationsgerät nach einem der vorhergehenden Patentansprüche, **dadurch gekennzeichnet, dass** der Verschluss (13) durch sensorische Erfassung von Metallen aktiviert wird.

## Claims

1. Installation device (1) consisting of a device socket (4), comprising a supporting frame (5) fastened to the device socket (4), and a front element (6), wherein cables (12) can be connected to a rear side of the device socket (4) and wherein the front element (6) is fastened to a front side of the device socket (4), wherein a fastener (13), which is movable in the plane of the front element (6), is integrated in the front element (6), wherein the fastener (13) has a number of fastener elements (14), **characterized in that** the fastener elements radially surround a receiving space (7) and are respectively arranged movably around a fixed bearing (15), wherein the fastening elements (14) can be moved inwardly and/or outwardly with respect to the midpoint of the front element (6).

2. Installation device according to one of the preceding patent claims, **characterized in that** the fastener elements (14) are mechanically coupled.

3. Installation device according to one of the preceding patent claims, **characterized in that** the fastener elements (14) are guided in a surrounding guiding element (16) in the manner of a slotted link.

4. Installation device according to one of the preceding patent claims, **characterized in that** the fastener (13) can be activated manually by means of handling elements (20) formed on the front element (6).

5. Installation device according to one of the preceding patent claims, **characterized in that** the fastening elements (14) can be driven from a central location.

6. Installation device according to one of the preceding patent claims, **characterized in that** the fastener (13) opens and closes automatically by a spring (19).

7. Installation device according to one of the preceding patent claims, **characterized in that** the fastener (13) can be driven by an electric motor.

8. Installation device according to one of the preceding patent claims, **characterized in that** the electric motor can be activated by a button or by remote triggering.

9. Installation device according to one of the preceding patent claims, **characterized in that** the fastener (13) is activated by sensory detection of metals.

## Revendications

1. Appareil d'installation (1) composé d'un socle d'appareil (4), d'un châssis de support (5) fixé au socle d'appareil (4) et d'un élément avant (6), dans lequel des lignes (12) peuvent être raccordées à une face arrière du socle d'appareil (4) et dans lequel l'élément avant (6) est fixé à une face avant du socle d'appareil (4),
dans lequel une fermeture (13) qui est mobile dans le plan de l'élément avant (6) est intégrée à l'élément avant (6), dans lequel la fermeture (13) comporte plusieurs éléments de fermeture (14), **caractérisé en ce que** les éléments de fermeture entourent radialement un espace de réception (7) et sont disposés de manière à être respectivement mobiles autour d'un palier fixe (15), dans lequel les éléments de fermeture (14) sont mobiles vers l'intérieur et/ou vers l'extérieur par rapport au centre de l'élément avant (6).

2. Appareil d'installation selon la revendication précédente, **caractérisé en ce que** les éléments de fermeture (14) sont accouplés mécaniquement.

3. Appareil d'installation selon l'une quelconque des revendications précédentes, **caractérisé en ce que** les éléments de fermeture (14) sont guidés de manière coulissante dans un élément de guidage (16) les entourant.

4. Appareil d'installation selon l'une quelconque des revendications précédentes, **caractérisé en ce que** la fermeture (13) peut être actionnée manuellement au moyen d'éléments de manipulation (20) formés sur l'élément avant (6).

5. Appareil d'installation selon l'une quelconque des revendications précédentes, **caractérisé en ce que** les éléments de fermeture (14) peuvent être entraînés en un point central.

6. Appareil d'installation selon l'une quelconque des revendications précédentes, **caractérisé en ce que** la fermeture (13) s'ouvre et se ferme automatiquement au moyen d'un ressort (19).

7. Appareil d'installation selon l'une quelconque des revendications précédentes, **caractérisé en ce que** la fermeture (13) peut être entraînée par un moteur électrique.

8. Appareil d'installation selon l'une quelconque des revendications précédentes, **caractérisé en ce que** le moteur électrique peut être activé par un bouton ou par déclenchement à distance.

9. Appareil d'installation selon l'une quelconque des revendications précédentes, **caractérisé en ce que** la fermeture (13) est activée par détection de métaux au moyen de capteurs.
